# FASCICULE DE BREVET EUROPEEN

(11) **EP 1 460 710 B1**
(45) Date de publication et mention de la délivrance du brevet: **21.05.2014**
(21) Numéro de dépôt: 04290686.7
(22) Date de dépôt: 12.03.2004
(51) Int. Cl.: H01P 1/26, H01P 1/22

(54) **Dispositif hyperfréquence destiné à la dissipation ou à l'atténuation de puissance**
Mikrowellenbauelement zur Dissipation oder Dämpfung von Leistung
Microwave element used for dissipation or attenuation of energy

(30) Priorité: 19.03.2003 FR 0303339
(43) Date de publication de la demande: 22.09.2004
(73) Titulaire: RADIALL, 93116 Rosny-Sous-Bois (FR)
(72) Inventeur: Fournier, André, 38290 la Verpilliere (FR); Boillot, Laurent, 38500 Voiron (FR)
(74) Mandataire: Tanty, François

(56) Documents cités:
- GB-A- 1 326 661
- US-A- 4 267 531
- US-A- 4 672 336
- US-A- 4 965 538
- PATENT ABSTRACTS OF JAPAN vol. 016, no. 385 (E-1249), 17 août 1992 (1992-08-17) & JP 04 125903 A (HIROSE ELECTRIC CO LTD), 27 avril 1992 (1992-04-27)
- PATENT ABSTRACTS OF JAPAN vol. 1997, no. 02, 28 février 1997 (1997-02-28) -& JP 08 279704 A (ADVANTEST CORP), 22 octobre 1996 (1996-10-22)

## Description

La présente invention a pour objet un dispositif hyperfréquence destiné à la dissipation ou à l'atténuation de puissance.

La présente invention concerne notamment un dispositif formant charge résistive de moyenne à forte puissance, c'est-à-dire de l'ordre de quelques Watts à 200 Watts, notamment pour une utilisation dans des stations de base de radiocommunication cellulaire ou de réseaux locaux sans fil de type WLAN.

Un tel dispositif, utilisé dans un système hyperfréquence, sert notamment à dissiper, en cas de dysfonctionnement, sous forme de chaleur, l'énergie non active du système, notamment l'énergie transportée dans une ligne hyperfréquence.

Une telle ligne hyperfréquence peut être constituée par un substrat diélectrique dont une face porte une bande conductrice et l'autre face une plage métallique de masse, la bande conductrice étant reliée à une couche résistive déposée sur le substrat.

Cette réalisation est généralement désignée sous le terme « microstrip ».

L'impédance d'une telle ligne hyperfréquence est en général de 50 Ohms.

Le dispositif formant charge résistive peut être logé dans un boîtier relié au système par un câble, ce qui permet de disposer le dispositif au contact d'un radiateur de refroidissement. Ce dispositif est communément appelé charge déportée.

En variante, le dispositif peut être fixé directement sur un équipement du système, par exemple sur un circuit de celui-ci.

Le brevet EP 0 092 137 décrit un dispositif formant charge résistive comportant un substrat isolant sur lequel sont déposées des couches résistives adjacentes en forme de secteurs de cercle. L'arc extérieur d'une couche résistive constitue l'entrée du dispositif et l'arc intérieur la sortie. Ce dispositif vise à permettre une dissipation uniforme et plus importante de la puissance calorique.

La demande de brevet FR 2 486 720 décrit un dispositif de terminaison d'une ligne de transmission en hyperfréquence, comportant un substrat diélectrique avec, sur une face, une couche résistive constituant une charge de terminaison. La couche résistive peut présenter une forme de trapèze dont la grande base constitue l'entrée pour la ligne hyperfréquence et dont la petite base se raccorde à une métallisation de masse. Une bande conductrice, transversale peut être déposée sur la couche résistive, en contact avec la bande conductrice et reliant deux métallisations destinées à former avec un plan de masse deux condensateurs.

Le brevet US 6 326 862 décrit un système de terminaison électrique comportant un boîtier dans lequel est disposé un substrat diélectrique portant un élément de circuit de terminaison. Le boîtier comporte une première cavité relativement haute, au-dessus de la jonction du conducteur intérieur du câble coaxial sur le substrat diélectrique. Cette première cavité débouche dans une deuxième cavité de moindre hauteur. Cette double cavité vise à corriger les défauts d'impédance.

Le brevet US 4 267 531 décrit un dispositif comportant un film résistif pris en sandwich entre deux diélectriques, sur lesquels sont disposées des feuilles.

Le brevet US 4 965 538 décrit un atténuateur avec une région résistive de forme rectangulaire sur laquelle se raccord deux électrodes.

La présente invention vise notamment à proposer un nouveau dispositif hyperfréquence, notamment un dispositif formant charge résistive, de type « microstrip », permettant de réduire de manière substantielle les défauts d'impédance, et ce, pour une large plage de fréquences.

L'invention a ainsi pour objet un dispositif hyperfréquence, notamment un dispositif formant charge résistive ou un atténuateur, destiné à la dissipation ou à l'atténuation de puissance, selon défini dans les revendications 1 ou 13.

La première région peut présenter une dimension transversale à l'axe de la couche résistive, inférieure à celle de la seconde région.

Grâce à l'invention, du fait que la première région est moins large que la seconde région, le défaut capacitif à l'entrée de la couche résistive est réduit.

De préférence, la ou chaque première région de la couche résistive présente une forme convergeant vers la bande conductrice, cette première région pouvant par exemple être sensiblement trapézoïdale, la ou les bandes conductrices se raccordant à la couche résistive par la petite base du trapèze.

Pour la réalisation d'une charge résistive, la couche résistive toute entière peut présenter une forme sensiblement trapézoïdale, auquel cas la zone de masse se raccorde à cette couche par la grande base du trapèze.

En variante, la seconde région est sensiblement rectangulaire et la zone de masse se raccorde à cette région par un côté du rectangle.

Pour la réalisation d'un atténuateur comportant deux bandes conductrices, la couche résistive comporte deux premières régions raccordées chacune à une bande conductrice et à une seconde région rectangulaire, centrale, raccordée à la zone de masse.

En variante ou en combinaison avec les formes précitées de la couche résistive, l'invention permet de réduire les défauts d'impédance en recouvrant la couche résistive, au moins partiellement, par un plan de masse relié à la zone de masse et isolé de la couche résistive par une couche isolante.

Grâce à l'invention, en combinant les formes précitées de la couche résistive et la présence du plan de masse au dessus de la couche résistive, on obtient une réduction des défauts de capacité et d'induction, donc une meilleure adaptation hyperfréquence, pour des fréquences allant environ jusqu'à 8 GHz.

De plus, le dispositif selon l'invention peut présenter un coût de revient relativement faible.

De préférence, le plan de masse ne recouvre pas entièrement la région d'entrée, se situant en retrait de la jonction entre la ou une bande conductrice et la ou les couches résistives.

Le plan de masse peut venir recouvrir entièrement la seconde région de la ou des couches résistives.

Avantageusement le plan de masse s'étend transversalement sur toute la largeur de la ou des couches résistives.

Dans le cas où la zone de masse est réalisée directement sur le substrat, en étant adjacente à la seconde région, le plan de masse précité vient avantageusement en contact électrique avec cette zone de masse, à l'arrière de la couche résistive.

Avantageusement, le plan de masse précité se raccorde à des zones latérales de masse s'étendant sur des tranches du substrat, notamment celles qui sont parallèles à l'axe de la couche résistive.

Ces zones latérales de masse peuvent être constituées par des métallisations réalisées sur ces tranches.

La couche isolante peut être une couche de verre déposée par exemple par sérigraphie sur la couche résistive.

La zone de masse sur le substrat peut être reliée à une plage de masse sur l'autre face du substrat notamment par une ou plusieurs métallisations sur une tranche du substrat ou, en variante, par des perçages métallisés réalisés dans l'épaisseur du substrat.

En variante, le dispositif comporte un insert comprenant une paroi conductrice venant s'appliquer sur la couche isolante et définissant le plan de masse.

Dans un exemple de mise en oeuvre de l'invention, l'insert comporte au moins un bras conducteur latéral relié au plan de masse et apte à venir s'appliquer sur une tranche du substrat et éventuellement, le cas échéant, sur l'une des pistes conductrices latérales précitées.

Lorsque le dispositif est une charge déportée, l'insert peut comporter au moins une patte élastiquement déformable et conductrice apte à venir s'appliquer sur une paroi du boîtier, assurant ainsi la liaison électrique entre le plan de masse du dispositif et la paroi du boîtier.

L'insert peut également être agencé pour retenir le substrat sur le fond du boîtier. Autrement dit, il n'est pas nécessaire de réaliser une liaison métallurgique, par exemple un brasage, du substrat sur le fond du boîtier, son maintien dans le boîtier étant de nature mécanique. Le substrat peut alors être dépourvu de métallisation sur sa face opposée à celle portant la couche résistive, le plan de masse étant relié à la masse du boîtier.

Notamment dans le cas où le dispositif est directement fixé sur un équipement du système, l'insert peut par exemple comporter au moins une partie de fixation permettant sa fixation notamment par brasage sur un support.

L'invention peut comporter au moins une patte élastiquement déformable et conductrice apte à venir s'appliquer sur une paroi d'un boîtier.

L'insert peut comporter au moins une partie de fixation permettant sa fixation, notamment par brasure, sur un support.

Avantageusement, la première région présente une dimension transversale à l'axe longitudinal de la couche résistive, inférieure à celle de la seconde région.

Le dispositif peut comporter deux bandes conductrices et la couche résistive comporter deux premières régions trapézoïdales raccordées chacune à une bande conductrice et une seconde région rectangulaire centrale raccordée à la zone de masse.

L'invention pourra être mieux comprise à la lecture de la description détaillée qui va suivre, d'exemples de mise en oeuvre non limitatifs, et à l'examen du dessin annexé, sur lequel :
- la figure 1 représente, schématiquement et partiellement, en vue de dessus, un dispositif formant charge résistive,
- les figures 2 et 3 représentent, schématiquement et partiellement, respectivement en perspective et en vue de dessus, une mise en oeuvre de dispositif formant charge résistive selon l'invention,
- la figure 4 représente, schématiquement et partiellement, en vue éclatée, un dispositif formant charge résistive conforme à l'invention, logé dans un boîtier,
- la figure 5 représente, schématiquement et partiellement, en perspective, un dispositif formant charge résistive conforme à une variante de mise en oeuvre de l'invention, et
- la figure 6 représente, schématiquement et partiellement, en perspective, un mode de réalisation d'atténuateur selon l'invention.

On a représenté sur la figure 1 un dispositif 1 formant charge résistive hyperfréquence destiné à la dissipation de puissance, comportant une couche résistive 2 déposée sur une face 4 d'un substrat isolant 3, la couche résistive 2 étant reliée, d'une part, à une bande conductrice 5 et, d'autre part, à une zone de masse 6 également déposée sur la face 4 du substrat isolant 3.

Le dispositif 1 est destiné à être utilisé dans un système hyperfréquence.

Le substrat 3 peut être réalisé en céramique, notamment en alumine ou en nitrure d'aluminium (A1N).

Le substrat 3 forme avec la bande conductrice 5 et une plage de masse 8 située sur une face 7 opposée à la face 4 une ligne hyperfréquence.

La plage de masse 8 peut être brassée sur un support, non représenté.

La zone de masse 6 peut être reliée à la plage de masse 8 par une ou plusieurs métallisations réalisées sur une tranche 3a du substrat 3 ou par des perçages métallisés réalisés dans l'épaisseur du substrat 3.

La couche résistive 2 peut être déposée sur le substrat 3 par sérigraphie ou en couche mince par exemple.

Dans l'exemple considéré, la couche résistive 2 comporte une région d'entrée 2a présentant une forme sensiblement trapézoïdale isocèle, la bande conductrice 5 se raccordant à cette région 2a par la petite base 10 du trapèze.

La région 2a se prolonge, du côté opposé à la petite base 10, par une région 2b rectangulaire dont le grand côté coïncide avec la grande base du trapèze.

La zone de masse 6 se raccorde à la couche résistive 2 le long d'un grand côté 11 du rectangle.

La couche résistive 2 présente un axe longitudinal X qui est, dans l'exemple considéré, parallèle à la bande conductrice 5.

Cette forme particulière de la couche résistive 2 permet notamment de réduire les défauts capacitifs à l'entrée de la couche résistive.

Pour améliorer encore l'adaptation hyperfréquence du dispositif 1, il est possible, comme illustré sur les figures 2 et 3, de prolonger la zone de masse 4 par un plan de masse 12 venant recouvrir partiellement la couche résistive 2.

A cet effet, la couche résistive 2 est entièrement recouverte d'une couche isolante 13, laquelle est constituée par exemple par une couche de verre déposée par sérigraphie.

Le plan de masse 12 présente une forme rectangulaire de longueur sensiblement égale à la largeur du substrat.

Le plan de masse 12 vient recouvrir la zone de masse 6 et se situe en retrait de la petite base 10 du trapèze.

Autrement dit, le plan de masse 12 recouvre entièrement la région 2b de la couche résistive 2 et laisse dégagée la partie de jonction entre la bande conductrice 5 et la couche résistive 2.

Dans l'exemple considéré, le plan de masse 12 est réalisé à partir d'une pâte conductrice déposée sur la couche isolante 13.

Comme on peut le voir sur les figures 2 et 3, la zone de masse 6 peut se raccorder à deux pistes conductrices latérales 14, 15, parallèles à l'axe X.

Le plan de masse 12 vient recouvrir ces pistes 14, 15, en étant en contact avec elles.

La présence de ces pistes 14, 15 reliées au plan de masse 12 permet d'améliorer encore l'adaptation hyperfréquence.

Les tranches 3a du substrat 3 parallèles à l'axe X peuvent être métallisées et être reliées électriquement au plan de masse 12.

On a représenté sur la figure 4 un dispositif 1' formant charge résistive déportée conforme à une variante de mise en oeuvre de l'invention.

Le dispositif 1' est logé dans un boîtier 20, lequel peut être éloigné du système hyperfréquence pour être mis au contact d'un radiateur de refroidissement notamment.

Le dispositif 1' diffère du dispositif 1 précédemment décrit par le fait que le plan de masse n'est pas constitué d'une couche d'un matériau conducteur déposée sur le substrat, mais est défini par une paroi centrale 23 d'un insert métallique 22 venant s'appliquer sur le substrat 3.

La bande conductrice 5 est destinée à être reliée au conducteur central d'un câble coaxial 21 monté, à une extrémité, sur le boîtier 20.

L'insert 22 comporte de part et d'autre de la paroi centrale 23 deux bras latéraux 24 destinés à venir s'appliquer sur deux bords parallèles du substrat 3 et sur les pistes conductrices 14, 15. Ces bras 24 comportent chacun une portion 24a verticale s'appliquant sur une tranche du substrat 3.

L'insert 22 comporte sur sa face supérieure une patte élastiquement déformable et conductrice 25 apte à venir s'appliquer sur un couvercle conducteur 26 du boîtier 20. Selon l'invention, il est possible de prévoir plusieurs pattes conductrices 25.

Dans l'exemple considéré, la couche résistive 2 est obtenue par le dépôt d'une pâte conductrice sur le substrat 3.

L'insert 22, dans l'exemple considéré, permet de maintenir le substrat 3 sur le fond du boîtier 20, ce maintien étant de nature mécanique.

La ou les pattes 25 permettent en outre de réaliser un contact électrique entre la zone de masse 6 et le boîtier 20.

Dans le cas où le dispositif formant charge résistive est fixé directement sur un équipement du système, sans être logé dans un boîtier spécifique, l'insert 22' peut être dépourvu de patte élastiquement déformable 25 et ses bras latéraux 24' comporter des extensions 31 permettant de braser l'insert 22 sur un support 30.

Ce support 30 peut être constitué par un circuit ou une bride métallique fixée sur l'équipement du système, par exemple.

Bien entendu, l'invention n'est pas limitée aux exemples de mise en oeuvre qui viennent d'être décrits.

On peut encore prévoir, directement sur la face de l'insert venant en regard de la couche résistive 2, une couche isolante qui remplace une couche isolante 13 déposée sur le substrat.

Le dispositif hyperfréquence selon l'invention peut encore être agencé en atténuateur. Un mode de réalisation d'un dispositif formant atténuateur est illustré à la figure 6.

La couche résistive 2' présente une configuration symétrique comportant deux régions trapézoïdales 2'a raccordées par leurs grandes bases aux grands côtés d'une région centrale rectangulaire 2'b dont les petits côtés sont reliés à la masse. Les régions trapézoïdales 2'b sont raccordées par leurs petites bases à des bandes conductrices 5.

Comme pour les modes de réalisation précédents, il est prévu un plan de masse, non représenté, ne recouvrant pas entièrement la couche résistive 2'.

## Revendications

1. Dispositif (1 ; 1') hyperfréquence destiné à la dissipation ou à l'atténuation de puissance, notamment un dispositif formant charge résistive ou un atténuateur, comportant :
- un substrat isolant (3),
- sur une face (4) du substrat (3), au moins une bande conductrice (5) d'une ligne hyperfréquence,
- au moins une zone de masse (6),
- au moins une couche résistive (2 ; 2') déposée sur la face (4) précitée du substrat, la couche résistive (2 ; 2') comportant au moins une première région (2a ; 2'a) à laquelle se raccorde ladite bande conductrice (5) et une seconde région (2b ; 2'b) reliée à la zone de masse (6), la couche résistive (2) présentant un axe longitudinal (X), dispositif dans lequel :
- la couche résistive (2 ; 2') est recouverte, au moins partiellement, par un plan de masse (12) relié à la zone de masse (6) et isolé de la couche résistive (2 ; 2') par une couche isolante (13),
- le plan de masse (12) comporte un matériau conducteur déposé par sérigraphie sur la couche isolante (13),
**caractérisé par le fait que** le substrat (3) porte, de part et d'autre de la couche résistive (2 ; 2'), deux pistes conductrices latérales (14, 15) reliées à ladite zone de masse (6), le plan de masse (12) venant recouvrir ces pistes (14, 15).

2. Dispositif selon la revendication 1, **caractérisé par le fait que** la première région (2a ; 2'a) de la couche résistive (2 ; 2') présente une forme convergeant vers la bande conductrice (5).

3. Dispositif selon la revendication 2, **caractérisé par le fait que** la ou chaque première région (2a ; 2'a) présente une forme sensiblement trapézoïdale, la ou les bandes conductrices (5) se raccordant à la couche résistive par la petite base (10) du trapèze.

4. Dispositif selon la revendication 3, formant charge résistive, **caractérisé par le fait que** la couche résistive (2) toute entière présente une forme sensiblement trapézoïdale, la zone de masse (6) se raccordant à cette couche résistive (2) par la grande base du trapèze.

5. Dispositif selon l'une quelconque des revendications 1 à 3, formant charge résistive, **caractérisé par le fait que** la seconde région (2b) est sensiblement rectangulaire et la zone de masse (6) se raccorde à cette région par un côté du rectangle.

6. Dispositif selon l'une quelconque des revendications 1 à 3 formant atténuateur, **caractérisé par le fait qu'**il comporte deux bandes conductrices (5) et que la couche résistive (2') comporte deux premières régions trapézoïdales (2'a) raccordées chacune à une bande conductrice (5) et une seconde région rectangulaire centrale (2'b) raccordée à la zone de masse (6).

7. Dispositif selon l'une quelconque des revendications précédentes, **caractérisé par le fait que** le plan de masse (12) ne recouvre pas entièrement la première région (2a ; 2'a), se situant en retrait de la jonction entre la bande conductrice (5) et la couche résistive (2 ; 2').

8. Dispositif selon l'une quelconque des revendications précédentes, **caractérisé par le fait que** le plan de masse (12) vient recouvrir entièrement la seconde région (2b ; 2'b).

9. Dispositif selon l'une quelconque des revendications précédentes, **caractérisé par le fait que** le plan de masse (12) s'étend transversalement sur toute la largeur de la couche résistive (2 ; 2').

10. Dispositif selon l'une quelconque des revendications précédentes, la zone de masse (6) étant réalisée sur le substrat, en étant adjacente à la seconde région (2b ; 2'b), **caractérisé par le fait que** le plan de masse (12) vient en contact électrique avec cette zone de masse, à l'arrière de la couche résistive.

11. Dispositif selon l'une quelconque des revendications précédentes, **caractérisé par le fait que** le plan de masse (12) se raccorde à des zones latérales de masse s'étendant sur des tranches du substrat (3).

12. Dispositif selon l'une quelconque des revendications précédentes, **caractérisé par le fait que** la première région (2a ; 2'a) présente une dimension transversale à l'axe longitudinal (X) de la couche résistive, inférieure à celle de la seconde région (2b ; 2'b).

13. Dispositif (1 ; 1') hyperfréquence destiné à la dissipation ou à l'atténuation de puissance, notamment un dispositif formant charge résistive ou un atténuateur, comportant :
- un substrat isolant (3),
- sur une face (4) du substrat (3), au moins une bande conductrice (5) d'une ligne hyperfréquence,
- au moins une zone de masse (6),
- au moins une couche résistive (2 ; 2') déposée sur la face (4) précitée du substrat, la couche résistive (2 ; 2') comportant au moins une première région (2a ; 2'a) à laquelle se raccorde ladite bande conductrice (5) et une seconde région (2b ; 2'b) reliée à la zone de masse (6), la couche résistive (2) présentant un axe longitudinal (X), dispositif dans lequel :
- la couche résistive (2 ; 2') est recouverte, au moins partiellement, par un plan de masse (12) relié à la zone de masse (6) et isolé de la couche résistive (2 ; 2') par une couche isolante (13),
le dispositif étant **caractérisé par le fait qu'**il comporte un insert (22) comportant une paroi conductrice (23) venant s'appliquer sur la couche isolante (13) et définissant le plan de masse (12), et deux bras latéraux (24) de part et d'autre de la paroi conductrice_(23) et **par le fait que** l'insert (22) est agencé pour retenir le substrat (3) sur le fond d'un boîtier (20) dans lequel le dispositif est logé,
et **par le fait que** le substrat (3) porte, de part et d' autre de la couche résistive (2 ; 2'), deux pistes conductrices latérales (14, 15) reliées à ladite zone de masse (6), le plan de masse (12) venant recouvrir ces pistes (14, 15), les deux bras latéraux de l'insert étant destinés à venir s'appliquer sur les pistes conductrices (14, 15).

14. Dispositif selon la revendication 13, **caractérisé par le fait que** l'insert comporte au moins une patte élastiquement déformable et conductrice (25) apte à venir s'appliquer sur une paroi du boîtier (20).

15. Dispositif selon l'une quelconque des revendications 13 et 14, **caractérisé par le fait que** l'insert comporte au moins une partie de fixation (31) permettant sa fixation, notamment par brasure, sur un support (30).

16. Dispositif selon l'une quelconque des revendications 13 à 15, **caractérisé par le fait que** la première région (2a ; 2'a) présente une dimension transversale à l'axe longitudinal (X) de la couche résistive, inférieure à celle de la seconde région (2b ; 2'b).

## Patentansprüche

1. Mikrowellenbauelement (1; 1'), zur Dissipation oder Dämpfung von Leistung, insbesondere Bauelement, das eine resistive Last oder einen Dämpfer bildet, mit:
- einem isolierenden Substrat (3),
- wenigstens einer leitenden Bahn (5) einer Mikrowellenleitung auf einer Oberfläche (4) des Substrats,
- wenigstens einer Massezone (6),
- wenigstens einer Widerstandsschicht (2; 2'), die auf der vorgenannten Oberfläche (4) des Substrats angeordnet ist, wobei die Masseschicht (2; 2') wenigstens ein erstes Gebiet (2a; 2'a), an welches sich die genannte leitende Bahn (5) anschließt, und ein zweites Gebiet (2b; 2'b) aufweist, das mit der Massezone (6) verbunden ist, wobei die Widerstandsschicht (2) eine Längsachse (X) hat,
bei welchem Bauelement:
- die Widerstandsschicht (2; 2') zumindest zum Teil von einer Masseebene (12) bedeckt ist, die mit der Massezone (6) verbunden und gegenüber der Widerstandsschicht (2; 2') durch eine isolierende Schicht (13) isoliert ist,
- die Masseebene (12) ein leitendes Material aufweist, das durch Siebdruck auf die isolierende Schicht (13) aufgebracht ist,
**dadurch gekennzeichnet, dass** das Substrat (3) beiderseits der Widerstandsschicht (2; 2') zwei seitliche Leiterbahnen (14, 15) trägt, die mit der genannten Massezone (6) verbunden sind, wobei die Masseebene (12) diese Leiterbahnen (14, 15) überdeckt.

2. Bauelement nach Anspruch 1, **dadurch gekennzeichnet, dass** das erste Gebiet (2a; 2'a) der Widerstandsschicht (2; 2') eine Form hat, die sich zu der leitenden Bahn (5) verjüngt.

3. Bauelement nach Anspruch 2, **dadurch gekennzeichnet, dass** das oder jedes erste Gebiet (2a, 2'a) eine im wesentlichen trapezförmige Gestalt hat, wobei das oder die leitenden Bahnen (5) sich über die kleinere Grundseite (10) des Trapezes an die Widerstandsschicht anschließen.

4. Bauelement nach Anspruch 3, das eine resistive Last bildet, **dadurch gekennzeichnet, dass** die Widerstandsschicht (2) insgesamt eine im wesentlichen trapezförmige Gestalt hat, wobei die Massezone (6) sich an diese Widerstandsschicht (2) über die große Grundseite des Trapezes anschließt.

5. Bauelement nach einem der Ansprüche 1 bis 3, das eine resistive Last bildet, **dadurch gekennzeichnet, dass** das zweite Gebiet (2b) im wesentlichen rechteckig ist und die Massezone (6) sich an dieses Gebiet über eine Seite des Rechtecks anschließt.

6. Bauelement nach einem der Ansprüche 1 bis 3, das einen Dämpfer bildet, **dadurch gekennzeichnet, dass** es zwei leitende Bahnen (5) aufweist und dass die Widerstandsschicht (2') zwei erste trapezförmige Gebiete (2'a) aufweist, die sich jeweils an eine leitende Bahn (5) anschließen, und ein zweites rechteckiges zentrales Gebiet (2'd), das an die Massezone (6) angeschlossen ist.

7. Bauelement nach einem der vorstehenden Ansprüche, **dadurch gekennzeichnet, dass** die Masseebene (12) das erste Gebiet (2a; 2'a) nicht vollständig bedeckt und gegenüber der Verbindung zwischen der leitenden Bahn (5) und der Widerstandsschicht (2; 2') zurückspringt.

8. Bauelement nach einem der vorstehenden Ansprüche, **dadurch gekennzeichnet, dass** die Masseebene (12) das zweite Gebiet (2b; 2'b) vollständig bedeckt.

9. Bauelement nach einem der vorstehenden Ansprüche, **dadurch gekennzeichnet, dass** die Masseebene (12) sich in Querrichtung über die gesamte Breite der Widerstandsschicht (2; 2') erstreckt.

10. Bauelement nach einem der vorstehenden Ansprüche, bei dem die Massezone (6) auf dem Substrat gebildet ist und an das zweite Gebiet (2d, 2'd) angrenzt, **dadurch gekennzeichnet, dass** die Masseebene (12) auf der Rückseite der Widerstandsschicht mit dieser Massezone in elektrischem Kontakt steht.

11. Bauelement nach einem der vorstehenden Ansprüche, **dadurch gekennzeichnet, dass** die Masseebene (12) sich an seitliche Massezonen anschließt, die sich über Ränder des Substrats (3) erstrecken.

12. Bauelement nach einem der vorstehenden Ansprüche, **dadurch gekennzeichnet, dass** das erste Gebiet (2a; 2'a) quer zu der Längsachse (X) der Widerstandsschicht eine Abmessung hat, die kleiner ist als diejenige des zweiten Gebietes (2b; 2'b),

13. Mikrowellenbauelement (1; 1'), zur Dissipation oder Dämpfung von Leistung, insbesondere Bauelement, das eine resistive Last oder einen Dämpfer bildet, mit
- einem isolierenden Substrat (3);
- wenigstens einer leitenden Bahn (5) einer Mikrowellenleitung auf einer Oberfläche (4) des Substrats (3),
- wenigstens einer Massezone (6),
- wenigstens einer Widerstandsschicht (2; 2'), die auf der vorgenannten Oberfläche (4) des Substrats angeordnet ist, wobei die Widerstandsschicht (2; 2') wenigstens ein erstes Gebiet (2a; 2'a), an welches sich die genannte leitende Bahn (5) anschließt; und ein zweites Gebiet (2b 2'b) aufweist, das mit der Massezone (6) verbunden ist, wobei die Widerstandsschicht (2) eine Längsachse (X) hat,
bei welchem Bauelement:
- die Widerstandsschicht (2; 2') zumindest zum Teil von einer Masseebene (12) bedeckt ist, die mit der Massezone (6) verbunden und gegenüber der Widerstandsschicht (2; 2') durch eine isolierende Schicht (13) isoliert ist,
- welches Bauelement **dadurch gekennzeichnet ist, dass** es einen Einsatz (22) aufweist, der eine leitende Wand (23) aufweist, die sich an die isolierende Schicht (13) anlegt und die Masseebene (12) definiert, und zwei seitliche Arme (24) beiderseits der leitenden Wand (23), und dadurch, dass der Einsatz (22) dazu ausgebildet ist, das Substrat (3) auf dem Boden eines Gehäuses (20) zu halten, in welchem das Bauelement untergebracht ist,
und dadurch, dass das Substrat (3) beiderseits der Widerstandsschicht (2; 2') zwei seitliche Leiterbahnen (14, 15) trägt, die mit der genannten Massezone (6) verbunden sind, wobei die Masseebene (12) diese Leiterbahnen (14, 15) überdeckt, und die beiden seitlichen Arme des Einsatzes dazu bestimmt sind, sich an die Leiterbahnen (14, 15) anzulegen.

14. Bauelement nach Anspruch 13, **dadurch gekennzeichnet, dass** der Einsatz wenigstens eine elastisch verformbare und leitende Zunge (25) aufweist, die dazu eingerichtet ist, sich an eine Wand des Gehäuses (20) anzulegen.

15. Bauelement nach einem der Ansprüche 13 und 14, **dadurch gekennzeichnet, dass** der Einsatz wenigstens einen Befestigungsteil (31) aufweist, der seine Befestigung, insbesondere durch Löten, auf einem Träger (30) ermöglicht.

16. Bauelement nach einem der Ansprüche 13 bis 15, **dadurch gekennzeichnet dass** das erste Gebiet (2a; 2'a) quer zu der Längsachse (X) der Widerstandsschicht eine Abmessung hat, die kleiner ist als diejenige des zweiten Gebietes (2a; 2'b).

## Claims

1. A microwave device (1; 1') for at least one of dissipating and attenuating power, the device comprising:
- an insulating substrate (3);
- at least one conductive strip (5) of a microwave transmission line on a face (4) of the substrate (3);
- at least one ground zone (6); and
- at least one resistive layer (2; 2') placed on said face (4) of the substrate, the resistive layer (2; 2') having at least a first region (2a; 2'a) to which said conductive strip (5) is connected and a second region (2b; 2'b) connected to the ground zone (6), the resistive layer (2) presenting a longitudinal axis (X);
in which device:
- the resistive layer (2; 2') is covered at least in part by a ground plane (12) connected to the ground zone (6) and insulated from the resistive layer (2; 2') by an insulating layer (13);
- the ground plane (12) comprises a conductive material silkscreen printed on the insulating layer (13),
**characterized in that** the substrate (3) carries two lateral conductive tracks (14, 15), on either side of the resistive layer (2; 2'), and connected to said ground zone (6), the ground plane (12) covering said tracks (14, 15).

2. A device according to claim 1, **characterized by** the fact that the first region (2a; 2'a) of the resistive layer (2; 2') presents a shape that converges towards the conductive strip (5).

3. A device according to claim 2, **characterized by** the fact that the or each first region (2a; 2'a) presents a substantially trapezoidal shape, the conductive strip(s) (5) being connected to the resistive layer via the minor base (10) of the trapezoid.

4. A device according to claim 3, forming a resistive load, **characterized by** the fact that the entire resistive layer (2) is substantially trapezoidal in shape, the ground zone (6) being connected to said resistive layer (2) via the major base of the trapezoid.

5. A device according to anyone claims 1 to 3, forming a resistive load, **characterized by** the fact that the second region (2b) is substantially rectangular, and the ground zone (6) connects to said region via one side of the rectangle.

6. A device according to any one claims 1 to 3, forming an attenuator, **characterized by** the fact that the device comprises two conductive strips (5) and wherein the resistive layer (2') comprises two trapezoidal first regions (2'a) each connected to a conductive strip (5), and a central rectangular second region (2'b) connected to the ground zone (6).

7. A device according to any one preceding claims, **characterized by** the fact that the ground plane (12) does not completely cover the first region (2a;, 2'a), being set back from the junction between the conductive strip (5) and the resistive layer (2; 2').

8. A device according to any one preceding claims, **characterized by** the fact that the ground plane (12) covers the second region (2b; 2'b) completely.

9. A device according to any one preceding claims, **characterized by** the fact that the ground plane (12) extends transversely over the entire width of the resistive layer (2; 2').

10. A device according to any one preceding claims, the ground zone (6) is formed on the substrate, being adjacent to the second region (2b; 2'b), **characterized by** the fact that the ground plane (12) comes into electrical contact with said ground zone behind the resistive layer.

11. A device according to any one preceding claims, **characterized by** the fact that the ground plane (12) is connected to lateral ground zones extending along the edge faces of the substrate (3).

12. A device according to any one preceding claims, **characterized by** the fact that the first region (2a; 2'a) presents a dimension extending transversely to the longitudinal axis (X) of the resistive layer, that is less than that of the second region (2b; 2'b).

13. A microwave device (1; 1') for at least one of dissipating and attenuating power, notably a device forming a resistive load or an attenuator, comprising:
- an insulating substrate (3),
- at least one conductive strip (5) of a microwave transmission line on one face (4) of the substrate (3),
- at least one ground zone (6),
- at least one resistive layer (2; 2') deposited on the above-specified face (4) of the substrate, the resistive layer (2; 2') including at least a first region (2a; 2'a) to which said conductive strip (5) is connected, and a second region (2b; 2'b) connected to the ground zone (6), the resistive layer (2) presenting a longitudinal axis (X),
in which device:
- the resistive layer (2; 2') is covered at least in part by a ground plane (12) connected to the ground zone (6) and insulated from the resistive layer (2; 2') by an insulating layer (13);
characterized bu the fact that the device includes an insert (22) comprising a conductive wall (23) pressed against the insulating layer (13) and defining the ground plane (12), and two lateral arms (24) on either side of the central wall (23), and by the fact that the insert (22) is arranged to hold the substrate (3) on the bottom of a package (20) in which the device is housed
and by the fact that, the substrate (3) carries two lateral conductive tracks (14, 15) connected to said ground zone (6), the ground plane (12) covering said tracks (14, 15), the two lateral arms of the insert being intended for pressing against the conductive tracks (14, 15).

14. A device according to claim 13, **characterized by** the fact that the insert includes at least one conductive and elastically deformable tab (25) suitable for pressing against a wall of a package (20).

15. A device according to claim 13 or claim 14, **characterized by** the fact that the insert includes at least one fastener portion (31) enabling it to be fastened, notably soldered, on a support (30).

16. A device according to any one claims 13 to 15, **characterized by** the fact that the first region (2a; 2'a) presents a dimension extending transversely to the longitudinal axis (X) of the resistive layer that is less than that of the second region (2b; 2'b).
